# EUROPÄISCHE PATENTSCHRIFT

(11) **EP 2 275 667 B1**
(45) Veröffentlichungstag und Bekanntmachung des Hinweises auf die Patenterteilung: **04.09.2013**
(21) Anmeldenummer: 10162914.5
(22) Anmeldetag: 17.05.2010
(51) Int. Cl.: F02M 47/02, F02M 63/00, F02M 61/04

(54) **Kraftstoffeinspritzventil**
Fuel injection valve
Soupape d'injection de carburant

(30) Priorität: 15.07.2009 DE 102009027709
(43) Veröffentlichungstag der Anmeldung: 19.01.2011
(73) Patentinhaber: Robert Bosch GmbH, 70442 Stuttgart (DE)
(72) Erfinder: Gruenberger, Andreas, 73565, Spraitbach (DE)

(56) Entgegenhaltungen:
- WO-A1-2009/130065
- DE-A1- 10 225 209
- DE-A1-102006 050 163

## Beschreibung

### Stand der Technik

Die Erfindung betrifft ein Kraftstoffeinspritzventil für Brennkraftmaschinen zum Einspritzen von Kraftstoff unter hohem Druck, mit einer Düsennadel, die durch ihre Längsbewegung mit einem Ventilsitz zusammenwirkt und dadurch wenigsten eine Einspritzöffnung öffnet und schließt, wobei die Düsennadel durch den Druck in einem Düsennadelsteuerraum eine in Richtung des Ventilsitzes gerichtete Schließkraft erfährt, und mit einem Steuerventil, durch welches der Druck in dem Düsennadelsteuerraum einstellbar ist und das einen Steuerventilraum umfasst, in welchem ein Steuerventilglied längsbewegbar angeordnet ist und durch seine Längsbewegung eine Verbindung des Steuerventilraums mit einem Leckölraum öffnet und schließt.

Kraftstoffeinspritzventile, wie sie vorzugsweise zur Kraftstoffeinspritzung direkt in den Brennraum einer Brennkraftmaschine verwendet werden, sind bekannt. Bei Einspritzsystemen, die nach dem so genannten Common-Rail-Prinzip arbeiten, wird mittels einer Hochdruckpumpe verdichteter Kraftstoff in einem so genannten Rail zur Verfügung gestellt und mittels Injektoren in die jeweiligen Brennräume einer Brennkraftmaschine eingespritzt. Die Einspritzung wird mittels einer Düsennadel angesteuert, die eine Längsbewegung ausführt und dadurch eine oder mehrere Einspritzöffnungen öffnet und schließt.

Aus der DE 102006050163 A1 ist eine Kraftstoffeinspritzvorrichtung mit einem Steuerventil bekannt, das ein Steuerventilglied umfasst, welches beweglich geführt ist und in einen Steuerventilraum hineinragt.

### Offenbarung der Erfindung

Aufgabe der Erfindung ist es, ein Kraftstoffeinspritzventil gemäß dem Oberbegriff des Anspruchs 1 zu schaffen, das einfach aufgebaut und kostengünstig herstellbar ist.

Die Aufgabe ist bei einem Kraftstoffeinspritzventil für Brennkraftmaschinen zum Einspritzen von Kraftstoff unter hohem Druck, mit einer Düsennadel, die durch ihre Längsbewegung mit einem Ventilsitz zusammenwirkt und dadurch wenigstens eine Einspritzöffnung öffnet und schließt, wobei die Düsennadel durch den Druck in einem Düsennadelsteuerraum eine in Richtung des Ventilsitzes gerichtete Schließkraft erfährt, und mit einem Steuerventil, durch welches der Druck in dem Düsennadelsteuerraum einstellbar ist und das einen Steuerventilraum umfasst, in welchem ein Steuerventilglied längsbewegbar angeordnet ist und durch seine Längsbewegung eine Verbindung des Steuerventilraums mit einem Leckölraum öffnet und schließt, dadurch gelöst, dass das Steuerventilglied einen Führungsabschnitt aufweist, mit dem das Steuerventilglied außerhalb des Steuerventilraums längsbewegbar geführt ist und von dem sich das Steuerventilglied in den Steuerventilraum hinein erstreckt. Als Steuerventilraum wird ein Raum innerhalb des Kraftstoffeinspritzventils bezeichnet, der mit einem Steuerventilraumdruck beaufschlagt ist, der auch als Steuerdruck bezeichnet wird. Durch die Führung des Steuerventilglieds außerhalb des Steuerventilraums kann der Steuerventilraum deutlich kleiner ausgeführt werden als bei einer Ausführung, in der das Steuerventilglied in einer Dichthülse geführt ist, die in dem Steuerventilraum angeordnet ist. Darüber hinaus ist es bei dieser Art der Führung des Steuerventilglieds auf einfache Art und Weise möglich, eine hydraulische Dichtunterstützung auf das Steuerventilglied aufzubringen. Die hydraulische Dichtunterstützung kann in Abhängigkeit von dem Druck variieren, mit welchem der Kraftstoff aus dem Kraftstoffeinspritzventil eingespritzt wird und der auch als Raildruck bezeichnet wird.

Eine Drosselplatte umfasst ein Sackloch, in welchem das Steuerventilglied mit dem Führungsabschnitt geführt ist und in welches ein Leckölkanal mündet. Das Sackloch ist vorzugsweise als Längsbohrung in der Drosselplatte ausgeführt. Der in das Sackloch mündende Rücklaufkanal oder Leckölkanal ist vorzugsweise als Querbohrung ausgeführt und ermöglicht bei einer Bewegung des Steuerventilsglieds in das Sackloch hinein einen Druckabbau in dem Sackloch. Die Drosselplatte hat im Wesentlichen die Gestalt einer Kreisscheibe mit mehreren Durchgangslöchern und/oder Sacklöchern.

Ein bevorzugtes Ausführungsbeispiel des Kraftstoffeinspritzventils ist **dadurch gekennzeichnet, dass** das Steuerventilglied eine Schulter aufweist, die so mit dem Steuerventilraumdruck beaufschlagt ist, dass eine hydraulische Schließkraft auf das Steuerventilglied aufgebracht wird. Das liefert den Vorteil, dass eine zum Schließen des Steuerventilsglieds verwendete Steuerventilfeder kleiner ausgelegt werden kann als bei herkömmlichen Kraftstoffeinspritzventilen. Dadurch kann die Größe des Steuerventilraums weiter reduziert werden.

Ein weiteres bevorzugtes Ausführungsbeispiel des Kraftstoffeinspritzventils ist **dadurch gekennzeichnet, dass** eine Steuerventilfeder gegen die Schulter vorgespannt ist. Durch die Steuerventilfeder ist das Steuerventilglied in seine Schließstellung vorgespannt, in welcher die Verbindung des Steuerventilraums mit dem Leckölraum unterbrochen oder geschlossen ist.

Ein weiteres bevorzugtes Ausführungsbeispiel des Kraftstoffeinspritzventils ist **dadurch gekennzeichnet, dass** das Steuerventilglied einen der Schulter abgewandten Dichtkörper aufweist, der mit einem Steuerventilsitz zusammenwirkt, um die Verbindung des Steuerventilraums mit dem Leckölraum zu öffnen und zu schließen. An dem Dichtkörper ist eine Dichtkante oder Dichtfläche ausgebildet, die dichtend an einer Dichtfläche oder Dichtkante zur Anlage kommen kann, um den Ventilsitz darzustellen.

Ein weiteres bevorzugtes Ausführungsbeispiel des Kraftstoffeinspritzventils ist **dadurch gekennzeichnet, dass** der Dichtkörper durch einen Aktor beaufschlagbar beziehungsweise beaufschlagt ist, durch den das Steuerventil betätigbar ist. Bei dem Aktor handelt es sich zum Beispiel um einen Piezoaktor oder einen Magnetaktor. Durch den Aktor wird zum Öffnen des Steuerventils eine Kraft auf das Steuerventilglied beziehungsweise auf den Dichtkörper des Steuerventilglieds aufgebracht, die der von der Steuerventilfeder erzeugten Schließkraft und/oder der hydraulischen Schließkraft auf das Steuerventilglied entgegenwirkt.

Ein weiteres bevorzugtes Ausführungsbeispiel des Kraftstoffeinspritzventils ist **dadurch gekennzeichnet, dass** die im geschlossenen Zustand des Steuerventilglieds entgegen der Schließrichtung mit dem Steuerventilraumdruck beaufschlagte Fläche des Dichtkörpers kleiner als die oder gleich der Fläche der Schulter ist, die in Schließrichtung mit dem Steuerventilraumdruck beaufschlagt ist. Wenn die Flächen gleich groß sind, dann ist das Steuerventilglied druckausgeglichen. Wenn die im geschlossenen Zustand des Steuerventilglieds entgegen der Schließrichtung mit dem Steuerventilraumdruck beaufschlagte Fläche des Dichtkörpers kleiner als die in Schließrichtung mit dem Steuerventilraumdruck beaufschlagte Fläche der Schulter ist, dann wirkt eine hydraulische Schließkraft auf das Steuerventilglied.

Ein weiteres bevorzugtes Ausführungsbeispiel des Kraftstoffeinspritzventils ist **dadurch gekennzeichnet, dass** die Drosselplatte einen Ablaufkanal umfasst, der den Düsennadelsteuerraum mit dem Steuerventilraum verbindet. Der Ablaufkanal ist vorzugsweise mit einer Ablaufdrossel versehen. Die Drosselplatte umfasst des Weiteren einen Zulaufkanal mit einer Zulaufdrossel, über welche der Düsennadelsteuerraum mit Kraftstoff aus einem zentralen Kraftstoffhochdruckspeicher beziehungsweise einer zentralen Kraftstoffhochdruckquelle gefüllt wird.

Ein weiteres bevorzugtes Ausführungsbeispiel des Kraftstoffeinspritzventils ist **dadurch gekennzeichnet, dass** der Steuerventilraum in einer Ventilplatte ausgespart ist, die an die Drosselplatte angebaut ist. Die beiden Platten, die auch als Körper oder Scheiben ausgeführt sein können, sind so aneinander angebaut, dass das Sackloch zur Führung des Steuerventilglieds in den Steueventilraum mündet. Das in der Drosselplatte geführte Steuerventilglied ragt mit dem Dichtkörper in den Steuerventilraum der Ventilplatte, die auch den Steuerventilsitz aufweist.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist.

### Kurze Beschreibung der Zeichnung

Es zeigen:
- Figur 1: ein brennraumfernes Ende eines erfindungsgemäßen Kraftstoffeinspritz- ventils und
- Figur 2: das brennraumnahe Ende des Kraftstoffeinspritzventils.

### Beschreibung des Ausführungsbeispiels

Die Figuren 1 und 2 zeigen ein erfindungsgemäßes Kraftstoffeinspritzventil 1 im Längsschnitt. Das Kraftstoffeinspritzventil 1 weist einen Haltekörper 2, einen Ventilkörper oder eine Ventilplatte 4, eine Drosselplatte oder Drosselscheibe 6 und einen Düsenkörper 8 auf, die in dieser Reihenfolge aneinander anliegen. Die Bauteile werden durch eine Spannmutter 9 gegeneinander gepresst, die sich an einer Schulter des Düsenkörpers 8 abstützt und durch ein Gewinde am Haltekörper 2 gehalten wird. Im Düsenkörper 8 ist ein Druckraum 14 ausgebildet, in dem eine kolbenförmige Düsennadel 10 längsverschiebbar angeordnet ist. Die Düsennadel 10 weist an ihrem dem Brennraum zugewandten Ende eine Dichtfläche 11 auf, mit der sie mit einem Ventilsitz oder Düsensitz 13 zusammenwirkt, der am brennraumseitigen Ende des Druckraums 14 ausgebildet ist. Vom Düsensitz 13 gehen eine oder mehrere Einspritzöffnungen 12 ab, die in Einbaulage des Kraftstoffeinspritzventils 1 direkt in einen Brennraum einer Brennkraftmaschine münden. Die Düsennadel 10 wird in einem mittleren Abschnitt im Druckraum 14 geführt, wobei der Kraftstoff durch mehrere Anschliffe 15 zu den Einspritzöffnungen 12 geleitet wird.

Die Düsennadel 10 ist an ihrem ventilsitzabgewandten Ende in einer Hülse 22 geführt, wobei die Hülse 22 durch eine Schließfeder 18, die die Düsennadel 10 umgibt und sich der Hülse 22 abgewandt an einem Absatz 16 abstützt, gegen die Drosselscheibe 6 gedrückt. Durch die Hülse 22, die ventilsitzabgewandte Stirnseite der Düsennadel 10 und die Drosselscheibe 6 wird ein Düsennadelsteuerraum 20 begrenzt, der mit Kraftstoff befüllt ist, so dass durch den Druck im Düsennadelsteuerraum 20 eine hydraulische Kraft auf die ventilsitzabgewandte Stirnseite der Düsennadel 10 ausgeübt wird und eine Kraft in Richtung des Düsensitzes 13 auf die Düsennadel 10 ausübt.

Im Haltekörper 2, dem Ventilkörper 4 und der Drosselscheibe 6 ist ein Zulaufkanal 25 ausgebildet, über den verdichteter Kraftstoff unter hohem Druck von einer Kraftstoffhochdruckquelle in den Druckraum 14 geleitet wird. Ein mehrere Abschnitte 24, 25, 26 umfassender Zulaufkanal oder Hochdruckkanal 25 ist mit dem Steuerraum 20 über einen in der Drosselscheibe 6 verlaufenden Zulaufkanal 39 mit einer Zulaufdrossel 40 verbunden. Mit einer gewissen zeitlichen Verzögerung stellt sich so stets der gleiche Kraftstoffdruck zwischen dem Hochdruckkanal 25 und dem Düsennadelsteuerraum 20 ein.

Zur Steuerung des Kraftstoffdrucks im Düsennadelsteuerraum 20 ist ein Steuerventil 30 im Ventilkörper 4 vorgesehen, wobei das Steuerventil 30 einen Steuerventilraum 31 aufweist, der als Hohlraum im Ventilkörper 4 ausgebildet ist. Der Steuerventilraum 31 ist über einen Ablaufkanal mit einer Ablaufdrossel 42, die in der Drosselscheibe 6 ausgebildet ist, mit dem Düsennadelsteuerraum 20 im Düsenkörper 6 verbunden.

In den Steuerventilraum 31 ragt ein Steuerventilglied 34, das als Ventilbolzen oder Ventilkolben 45 ausgeführt ist. Der Ventilbolzen 45 weist an seinem brennraumnahen Ende einen Führungsabschnitt 44 auf, mit dem der Ventilbolzen 45 beziehungsweise das Steuerventilglied 34 hin und her bewegbar in einem Sackloch 46 der Drosselplatte 6 geführt ist. Im Bereich des Bodens 48 des Sacklochs 46 mündet ein Leckölkanal 49 in das Sackloch 46. Der Leckölkanal 49, der auch als Rücklaufkanal bezeichnet wird, steht mit einem Druckentlastungsraum in Verbindung, der zum Beispiel mit Umgebungsdruck beaufschlagt ist. Das Steuerventilglied 34 umfasst ein zentrales Sackloch 50, das sich von dem brennraumnahen Ende des Ventilbolzens 45 bis zu einem Dichtkörper 52 erstreckt, der an dem brennraumfernen Ende des Steuerventilglieds 34 ausgebildet ist. Der Dichtkörper 52 ist mit einer Dichtfläche oder Dichtkante ausgestattet, die mit einer Dichtkante oder Dichtfläche an dem Ventilkörper 4 zusammenwirkt, um einen Steuerventilsitz 54 darzustellen.

Wenn der Dichtkörper 52 dicht an dem Ventilkörper anliegt, dann ist der Steuerventilsitz 54 geschlossen. Wenn der Dichtkörper 52 von dem Ventilkörper 4 abhebt, das heißt, wenn sich das Steuerventilglied 34 mit dem Dichtkörper 52 aus seiner in Figur 1 dargestellten Schließstellung nach unten, also zur Düsennadel 10 hin, bewegt, dann wird der Steuerventilsitz 54 geöffnet und eine Verbindung von dem Steuerventilraum 31 in einen Leckölraum 55 freigegeben. Der Leckölraum 55, der auch als Rücklaufraum bezeichnet wird, steht wie der Ablaufkanal oder Rücklaufkanal 41 mit dem Druckentlastungsraum in Verbindung.

Das Steuerventilglied 34 ist durch einen Aktor 60 betätigbar, der zum Beispiel als Piezoaktor ausgeführt ist. An dem brennraumnahen Ende des Aktors 60 ist eine Nase 61 ausgebildet, die mit ihrem freien Ende an dem Dichtkörper 52 anliegt beziehungsweise zur Anlage bringbar ist. Das Steuerventilglied 34 umfasst des Weiteren einen Bund 64, der auf seiner dem Brennraum abgewandten Seite einstückig mit dem Dichtkörper 52 verbunden ist. Der Dichtkörper 52 kann alternativ auch als separates Bauteil ausgeführt sein. Auf seiner dem Brennraum zugewandten Seite bildet der Bund 64 eine Schulter 65, an der eine Ventilfeder 68 anliegt und die mit dem Steuerventilraumdruck beaufschlagt ist. Die Ventilfeder 68 ist in einem Ringraum in axialer Richtung zwischen der Schulter 65 und der Drosselplatte 6 eingespannt und vorzugsweise als Schraubendruckfeder ausgebildet.

Der Kraftstoffeinspritzvorrichtung 1 wird über den Zulaufkanal 24 bis 26 mit Hochdruck beaufschlagter Kraftstoff zugeführt. Dieser Hochdruck wird auch als Raildruck bezeichnet. Über den Zulaufkanal 39 mit der Zulaufdrossel 40 gelangt der Raildruck in den Düsennadelsteuerraum 20. Über den Ablaufkanal 41 mit der Ablaufdrossel 42 gelangt der Raildruck in den Steuerventilraum 31.

Das Steuerventilglied 34 kann kraftausgeglichen ausgeführt sein. Bei einem kraftausgeglichenen Steuerventilglied 34 ist die entgegen der Schließrichtung, das heißt in Figur 1 nach unten, mit dem Steuerventilraumdruck beaufschlagte Fläche des Dichtkörpers 52 genau so groß wie die in Schließrichtung, das heißt in Figur 1 nach oben, mit dem Steuerventilraumdruck beaufschlagte Fläche der Schulter 65. Um eine Druckunterstützung beim Schließen zu erreichen, müssen die Flächen entsprechend angepasst werden, das heißt die druckbeaufschlagte Fläche der Schulter 65 muss größer ausgelegt werden als die druckbeaufschlagte Fläche des Dichtkörpers 52.

Wenn der vorzugsweise als Piezoaktor ausgeführte Aktor 60 bestromt wird, dann dehnt er sich aus, so dass das Steuerventilglied 34 mit dem Dichtkörper 52 nach unten bewegt. Dadurch wird die Verbindung zwischen dem Steuerventilraum 31 und dem Leckölraum beziehungsweise Rücklaufraum 55 über den Steuerventilsitz 54 freigegeben. Dadurch wird der Druck in dem Steuerventilraum 31 und über den Ablaufkanal 41 mit der Ablaufdrossel 42 auch in dem Düsennadelsteuerraum 20 geringer, wodurch sich die Düsennadel 10 aus ihrem Düsensitz 13 bewegt. Dadurch wird eine Einspritzung von Kraftstoff aus dem Druckraum 14 durch die Spritzlöcher beziehungsweise Einspritzöffnungen 12 ausgelöst.

Wenn die Ansteuerung beziehungsweise Bestromung des Aktors 60 ausgeschaltet wird, dann wird das Steuerventilglied 34 durch die Vorspannkraft der Ventilfeder 68 und gegebenenfalls durch eine sich aus einem eingestellten Flächenverhältnis ergebende hydraulische Schließkraft geschlossen, so dass der Steuerventilraum 31 über den Ablaufkanal 41 mit der Ablaufdrossel 42 mit Kraftstoff aus dem Düsennadelsteuerraum 20 gefüllt wird. Durch den zunehmenden Druck in dem Düsennadelsteuerraum 20 schließt die Düsennadel.

Die Größe der hydraulischen Schließkraft beziehungsweise die hydraulische Druckunterstützung des Steuerventilglieds 34 beim Schließen ist abhängig vom

Raildruck. Das heißt, bei kleinen Raildrücken ist die hydraulische Schließkraft geringer als bei großen Raildrücken. Dadurch kann der Verschleiß am Steuerventilsitz 54 reduziert werden. Darüber hinaus kann durch das reduzierte Volumen des Steuerventilraums 31 der Gradient beim Einspritzen reduziert werden, wodurch sich die Einspritzmenge genauer einstellen lässt. Des Weiteren kann eine Dichthülse, wie sie zur Führung des Steuerventilglieds 34 verwendet werden kann, entfallen.

## Patentansprüche

1. Kraftstoffeinspritzventil für Brennkraftmaschinen zum Einspritzen von Kraftstoff unter hohem Druck, mit einer Düsennadel (10), die durch ihre Längsbewegung mit einem Ventilsitz (13) zusammenwirkt und dadurch wenigstens eine Einspritzöffnung (12) öffnet und schließt, wobei die Düsennadel (10) durch den Druck in einem Düsennadelsteuerraum (20) eine in Richtung des Ventilsitzes (13) gerichtete Schließkraft erfährt, und mit einem Steuerventil (30), durch welches der Druck in dem Düsennadelsteuerraum (20) einstellbar ist und das einen Steuerventilraum (31) umfasst, in welchem ein Steuerventilglied (34) längsbewegbar angeordnet ist und durch seine Längsbewegung eine Verbindung des Steuerventilraums (31) mit einem Leckölraum (55) öffnet und schließt, wobei das Steuerventilglied (34) einen Führungsabschnitt (44) aufweist, mit dem das Steuerventilglied (34) außerhalb des Steuerventilsraums (31) längsbewegbar geführt ist und von dem sich das Steuerventilglied (34) in den Steuerventilraum (31) hinein erstreckt, **dadurch gekennzeichnet, dass** die Drosselplatte (6) ein Sackloch (46) umfasst, in welchem das Steuerventilglied (34) mit dem Führungsabschnitt (44) geführt ist und in welches ein Leckölkanal (49) mündet.

2. Kraftstoffeinspritzventil nach Anspruch 1, **dadurch gekennzeichnet, dass** das Steuerventilglied (34) eine Schulter (65) aufweist, die so mit dem Steuerventilraumdruck beaufschlagt ist, dass eine hydraulische Schließkraft auf das Steuerventilglied (34) aufgebracht wird.

3. Kraftstoffeinspritzventil nach Anspruch 2, **dadurch gekennzeichnet, dass** eine Steuerventilfeder (68) gegen die Schulter (65) vorgespannt ist.

4. Kraftstoffeinspritzventil nach Anspruch 2 oder 3, **dadurch gekennzeichnet, dass** das Steuerventilglied (34) einen der Schulter (65) abgewandten Dichtkörper (52) aufweist, der mit einem Steuerventilsitz (54) zusammenwirkt, um die Verbindung des Steuerventilraums (31) mit dem Leckölraum (55) zu öffnen und zu schließen.

5. Kraftstoffeinspritzventil nach Anspruch 4, **dadurch gekennzeichnet, dass** der Dichtkörper (52) durch einen Aktor (60) beaufschlagbar ist, durch den das Steuerventil (30) betätigbar ist.

6. Kraftstoffeinspritzventil nach Anspruch 4 oder 5, **dadurch gekennzeichnet, dass** die im geschlossenen Zustand des Steuerventilglieds (34) entgegen der Schließrichtung mit dem Steuerventilraumdruck beaufschlagte Fläche des Dichtkörpers (52) kleiner als die oder gleich der Fläche der Schulter (65) ist, die in Schließrichtung mit dem Steuerventilraumdruck beaufschlagt ist.

7. Kraftstoffeinspritzventil nach Anspruch 1, **dadurch gekennzeichnet, dass** die Drosselplatte (6) einen Ablaufkanal (41) umfasst, der den Düsennadelsteuerraum (20) mit dem Steuerventilraum (31) verbindet.

8. Kraftstoffeinspritzventil nach einem der Ansprüche 1 oder 7, **dadurch gekennzeichnet, dass** der Steuerventilraum (31) in einer Ventilplatte (4) ausgespart ist, die an die Drosselplatte (6) angebaut ist.

## Claims

1. Fuel injection valve for internal combustion engines for the injection of fuel at high pressure, having a nozzle needle (10) which, by means of the longitudinal movement thereof, interacts with a valve seat (13) and thereby opens and closes at least one injection opening (12), wherein the nozzle needle (10) is subjected, by the pressure in a nozzle needle control chamber (20), to a closing force oriented in the direction of the valve seat (13), and having a control valve (30) by means of which the pressure in the nozzle needle control chamber (20) can be adjusted and which comprises a control valve chamber (31), in which control valve chamber there is arranged, in a longitudinally moveable manner, a control valve element (34) which, by means of the longitudinal movement thereof, opens and closes a connection of the control valve chamber (31) to a leakage oil chamber (55), wherein the control valve element (34) has a guide portion (44) by way of which the control valve element (34) is guided in a longitudinally movable manner outside the control valve chamber (31) and from which the control valve element (34) extends into the control valve chamber (31), **characterized in that** the throttle plate (6) comprises a blind bore (46) in which the control valve element (34) is guided by way of the guide portion (44) and into which a leakage oil duct (49) opens out.

2. Fuel injection valve according to Claim 1, **characterized in that** the control valve element (34) has a shoulder (65) which is acted on by the control valve chamber pressure such that a hydraulic closing force is imparted to the control valve element (34).

3. Fuel injection valve according to Claim 2, **characterized in that** a control valve spring (68) is preloaded against the shoulder (65).

4. Fuel injection valve according to Claim 2 or 3, **characterized in that** the control valve element (34) has a sealing body (52) which faces away from the shoulder (65) and which interacts with a control valve seat (54) in order to open and close the connection of the control valve chamber (31) to the leakage oil chamber (55).

5. Fuel injection valve according to Claim 4, **characterized in that** the sealing body (52) can be acted on by an actuator (60) by means of which the control valve (30) can be actuated.

6. Fuel injection valve according to Claim 4 or 5, **characterized in that** that surface of the sealing body (52) which, in the closed state of the control valve element (34), is acted on counter to the closing direction by the control valve chamber pressure is smaller than or the same size as that surface of the shoulder (65) which is acted on in the closing direction by the control valve chamber pressure.

7. Fuel injection valve according to Claim 1, **characterized in that** the throttle plate (6) comprises an outflow duct (41) which connects the nozzle needle control chamber (20) to the control valve chamber (31).

8. Fuel injection valve according to either of Claims 1 and 7, **characterized in that** the control valve chamber (31) is formed by a cutout in a valve plate (4) which is mounted on the throttle plate (6).

## Revendications

1. Soupape d'injection de carburant pour moteurs à combustion interne, pour injecter du carburant à haute pression, comprenant une aiguille d'injection (10) qui, par son déplacement longitudinal, coopère avec un siège de soupape (13) et ouvre et ferme ainsi au moins une ouverture d'injection (12), l'aiguille d'injection (10) subissant, du fait de la pression dans un espace de commande d'aiguille d'injection (20), une force de fermeture orientée en direction du siège de soupape (13), et comprenant une soupape de commande (30) au moyen de laquelle la pression dans l'espace de commande d'aiguille d'injection (20) peut être réglée et qui comporte un espace de soupape de commande (31) dans lequel un organe de soupape de commande (34) est disposé de manière mobile longitudinalement et ouvre et ferme, par son déplacement longitudinal, une liaison de l'espace de soupape de commande (31) à un espace d'huile de fuite (55), l'organe de soupape de commande (34) comprenant une partie de guidage (44) à l'aide de laquelle l'organe de soupape de commande (34) est guidé de manière mobile longitudinalement à l'extérieur de l'espace de soupape de commande (31) et à partir de laquelle l'organe de soupape de commande (34) s'étend à l'intérieur de l'espace de soupape de commande (31), **caractérisée en ce que** la plaque d'étranglement (6) comporte un trou borgne (46) dans lequel l'organe de soupape de commande (34) est guidé à l'aide de la partie de guidage (44) et dans lequel débouche un conduit d'huile de fuite (49).

2. Soupape d'injection de carburant selon la revendication 1, **caractérisée en ce que** l'organe de soupape de commande (34) comprend un épaulement (65) qui est sollicité par la pression de l'espace de soupape de commande de telle sorte qu'une force de fermeture hydraulique est appliquée sur l'organe de soupape de commande (34).

3. Soupape d'injection de carburant selon la revendication 2, **caractérisée en ce qu'**un ressort de soupape de commande (68) est précontraint contre l'épaulement (65).

4. Soupape d'injection de carburant selon la revendication 2 ou 3, **caractérisée en ce que** l'organe de soupape de commande (34) comprend un corps d'étanchéité (52) opposé à l'épaulement (65), lequel corps d'étanchéité coopère avec un siège de soupape de commande (54) pour ouvrir et pour fermer la liaison de l'espace de soupape de commande (31) à l'espace d'huile de fuite (55).

5. Soupape d'injection de carburant selon la revendication 4, **caractérisée en ce que** le corps d'étanchéité (52) peut être sollicité par un actionneur (60) au moyen duquel la soupape de commande (30) peut être actionnée.

6. Soupape d'injection de carburant selon la revendication 4 ou 5, **caractérisée en ce que** la surface du corps d'étanchéité (52) qui est, à l'état fermé de l'organe de soupape de commande (34), sollicitée par la pression de l'espace de soupape de commande en sens inverse à la direction de fermeture est inférieure ou égale à la surface de l'épaulement (65) qui est sollicitée par la pression de l'espace de soupape de commande dans la direction de fermeture.

7. Soupape d'injection de carburant selon la revendication 1, **caractérisée en ce que** la plaque d'étranglement (6) comporte un conduit d'évacuation (41) qui relie l'espace de commande d'aiguille d'injection (20) à l'espace de soupape de commande (31).

8. Soupape d'injection de carburant selon la revendication 1 ou 7, **caractérisée en ce que** l'espace de soupape de commande (31) est évidé dans une plaque porte-soupape (4) qui est montée sur la plaque d'étranglement (6).
